# EUROPÄISCHE PATENTSCHRIFT

(11) **EP 0 144 672 B1**
(45) Veröffentlichungstag und Bekanntmachung des Hinweises auf die Patenterteilung: **06.09.1989**
(21) Anmeldenummer: 84112745.9
(22) Anmeldetag: 23.10.1984
(51) Int. Cl.: H01Q 15/16, H01Q 1/08

(54) **Entfaltbarer Antennen-Netzreflektor**
Collapsible antenna net reflector
Réflecteur-filet pliable pour antenne

(30) Priorität: 27.10.1983 DE 3338937
(43) Veröffentlichungstag der Anmeldung: 19.06.1985
(73) Patentinhaber: Messerschmitt-Bölkow-Blohm Gesellschaft mit beschränkter Haftung, D-81663 München (DE)
(72) Erfinder: Herbig, Henning, Dipl.-Ing., D-8150 Holzkirchen (DE); Heinze, Horst, D-8152 Feldkirchen-Westerham (DE); Drachenberg, Franz, D-8011 Baldham (DE); Pontoppidan, Knud, DK-1114 Kopenhagen (DK)

(56) Entgegenhaltungen:
- DE-B- 1 591 291
- MICROWAVES, März 1974, Seite 14; S.V. BEARSE: "Knitted antenna solving knotty problems"
- ZEITSCHRIFT FÜR FLUGWISSENSCHAFTEN UND WELTRAUMFORSCHUNG, Band 4, Nr. 5, September/Oktober 1980, Seiten 255-267, Köln, DE; W. SCHÄFER: "Stand der Technik auf dem Gebiet grösserer entfaltbarer Parabolantennen-Strukturen für Raumfluggeräte"
- NTC 77 - CONFERENCE RECORD, 1977, Band 2, Seiten 19:4-1 - 19:4-6, IEEE, New York, US; B.C. TANKERSLEY et al.: "Tracking and data relay satellite single access deployable antenna"

## Beschreibung

Die Erfindung betrifft einen entfaltbaren Antennen-Netzreflektor gemäß dem Oberbegriff des Patentanspruchs 1.

Ein derartiger Antennen-Netzreflektor ist aus «Zeitschriftfür Flugwissenschaften und Weltraumforschung», 1980, Seite 264, bekannt. Dort handelt es sich um einen entfaltbaren Offset-Reflektor mit Klapprippen und justierbarem Netzreflektor. An einem zentralen Trägerkörper sind radial ausschwenkbare Tragrippen angebracht. An diesen ist das Reflektornetz befestigt. Weiterhin sind zwischen den Tragrippen und im wesentlichen quer zu diesen Spanndrähte gezogen, welche mit ihren Enden an den Tragrippen befestigt sind. Über die Länge dieser Spanndrähte verteilt sind Netzspannstellen vorgesehen, an denen das Reflektornetz über Justierdrähte oder Justierstücke justierbar an den Spanndrähten befestigt ist. Um dem Reflektornetz die gewünschte, zumeist parabolische Form mit möglichst großer Genauigkeit zu geben, müssen an sämtlichen Netzspannstellen die entsprechenden Justierarbeiten vorgenommen werden. Dies erfordert einen sehr großen Justieraufwand, der soweit irgend möglich vermieden werden sollte.

Ein weiterer Antennen-Netzreflektor, ebenfalls vorwiegend für die Satelliten-Technik vorgesehen, ist aus «Microwaves», März 1974, Seite 14, bekannt. Der dort geschilderte Netzreflektor weist außer dem an der Oberseite der ausschwenkbaren Tragrippen befestigten Reflektornetz ein weiteres, an den Rückseiten der Tragrippen angebrachtes Justiernetz auf. Letzteres ist in den zwischen den radial ausgeschwenkten Tragrippen befindlichen Sektoren über eine Vielzahl von justierbaren Spanndrähten mit dem Reflektornetz verbunden. Durch die justierbaren Spanndrähte soll erreicht werden, daß das Reflektornetz im entfalteten Zustand auch zwischen den Tragrippen die durch diese bereits vorgegebene, gewünschte parabolische Form möglichst genau annimmt. Die Justierung über diese Vielzahl von Spanndrähten bedeutet jedoch einen erheblichen Arbeitsaufwand, vor allem auch deshalb, weil die Verstellung jedes einzelnen Spanndrahtes sich sofort auf die benachbarten Justierpunkte auswirkt. Es wird dort noch erörtert, neben den Tragrippen kleinere Hilfsrippen zu verwenden, über deren Ausgestaltung und Anbringung keine näheren Angaben gemacht sind, bei denen es sich jedoch höchstwahrscheinlich ebenfalls um solche handelt, die am zentralen Trägerkörper ausklappbar angebracht sind.

Der Erfindung liegt die Aufgabe zugrunde, einen entfaltbaren Antennen-Netzreflektor der eingangs genannten Art bereitzustellen, bei dem der Justieraufwand zum Einstellen der gewünschten parabolischen Form des Reflektornetzes möglichst gering ist.

Diese Aufgabe wird gemäß der Erfindung durch die im kennzeichnenden Teil des Patentanspruchs 1 genannten Merkmale gelöst.

Mit Hilfe der zwischen den Tragrippen am Reflektornetz angebrachten Hilfsrippen wird erreicht, daß das Reflektornetz zumindest im Bereich dieser Hilfsrippen im entfalteten Zustand des Netzreflektors von vornherein eine stetige Krümmung annimmt, denn die mit der punktweisen Justierung an einer Vielzahl einzelner Netzspannstellen verbundenen spitzen Senken im Reflektornetz treten hier nicht auf. Zwischen den Hilfsrippen und den Tragrippen bzw. zwischen den Hilfsrippen selbst sind keine weiteren Justierpunkte vorgesehen. Der gesamte Justieraufwand kann damit erheblich verringert werden. Außerdem kann die Anzahl der relativ schweren Tragrippen herabgesetzt werden, was sich günstig auf das Gesamtgewicht des Satelliten auswirkt. Andererseits kann die Gesamtzahl der verwendeten Rippen durch den Einsatz der Hilfsrippen vergrö- Bert werden, wodurch wiederum eine Verbesserung der Abstrahlungseigenschaften bewirkt wird. So ist z. B. die Lage und Anzahl der neben der Hauptkeule auftretenden Nebenzipfel des Strahlungsdiagramms davon abhängig, wieviel Rippen insgesamt verwendet werden. Je mehr parabolische Rippen nämlich vorhanden sind, desto weiter schieben sich die Nebenzipfel nach außen. Der erfindungsgemäße Antennen-Netzreflektor stellt somit ein einfaches und kostengünstiges Konzept dar, das in vielen Fällen mit Vorteil anwendbar sein wird.

Bei der Justierung erweist es sich zudem als günstig, daß sich die Verstellung eines Justierpunktes in weit geringerem Maße auf die benachbarten Justierpunkte auswirkt, als dies beim oben geschilderten Doppelnetzkonzept der Fall ist.

Vorteilhafte Weiterbildungen der Erfindung ergeben sich aus den Unteransprüchen.

Im folgenden soll die Erfindung an Hand von Abbildungen näher erläutert werden. Es zeigen in schematischer Weise:

Fig. 1a einen entfalteten Antennen-Netzreflektor in Draufsicht,
Fig. 1b den Netzreflektor der Fig. 1a im Querschnitt,
Fig. 2 die Anordnung einer sowie mehrerer Hilfsrippen zwischen zwei Tragrippen,
Fig. 3 den Querschnitt eines an einer Hilfsrippe befestigten Justierstückes,
Fig. 4 ausschnittweise einen gefalteten Netzreflektor, bei dem die Hilfsrippen durch Halterungs-d bügel an den Tragrippen verankert sind,
Fig. 5 in sich einklappbare Tragrippen,
Fig. 6 ausschnittweise eine Hilfsrippe mit biegsamem Gelenkbereich.

In Fig. 1a ist in Draufsicht ein entfalteter Antennen-Netzreflektor dargestellt. Der Netzreflektor weist insgesamt 12 Tragrippen 3 auf, sowie ebenfalls 12 in den Sektoren zwischen den Tragrippen 3 angeordnete Hilfsrippen 4. An den Tragrippen 3, genauer über diesen, ist mit Hilfe von Abstandshaltern 16 (sh. Fig. 1b) ein Reflektornetz 2 aufgespannt, das möglichst genau die Form eines Rotationsparaboloids annehmen soll. Das Netz besteht aus Metalldraht oder metallisierten Fäden, beispielsweise aus Kunststoff. Je nach den Anforderungen hinsichtlich der Betriebswellenlänge wird die zulässige Maschenweite gewählt. Die Tragrippen 3 sind an einem Trägerkörper 1 (sh. Fig. 1b) schwenkbar gelagert, und zwar derart, daß sie aus dem in den Fig. 1a und 1b dargestellten entfalteten Zustand senkrecht nach oben geschwenkt werden können. Der Werkstoff der Tragrippen 3 sollte so gewählt werden, daß die Rippen eine hohe Eigensteifigkeit besitzen und gleichzeitig möglichst leicht sind. Hierfür kommen insbesondere faserverstärkte Kunststoffe in Frage. Die Länge der Abstandshalter 16 ist an die gewünschte parabolische Form angepaßt. Die Hilfsrippen 4 sind nicht an dem Trägerkörper 1, sondern lediglich am Reflektornetz 2, vorzugsweise auf dessen Oberseite, befestigt, beispielsweise verklebt oder vernäht. Sie werden durch hier nur schematisch dargestellte Spanndrähte 5, die an den Tragrippen 3 befestigt sind, von der Unterseite des Reflektornetzes 2 her unter Spannung gesetzt. Um die Hilfsrippen 4 in die gewünschte parabolische Form zu bringen, können Justierstücke 6 (sh. auch die Fig. 2 und 3) vorgesehen sein, wobei die Hilfsrippen 4 ersichtlich eine gewisse Flexibilität besitzen müssen. Es ist aber auch möglich, die Hilfsrippen 4 eigensteif auszubilden, wobei dann die Justierstücke entfallen bzw. wesentlich einfacher ausgebildet sein können.

Wie in den Fig. 2a bis 2c in stark schematisierter Weise dargestellt, können zwischen je zwei Tragrippen 3 eine oder mehrere Hilfsrippen 4 an dem Reflektornetz 2 befestigt sein. Dargestellt sind jeweils Schnitte quer zu den Tragrippen 3, die in diesem Falle als Hohlprofile ausgebildet sind. Das Reflektornetz 2 ist auf der Oberseite der Tragrippen 3 mittels Abstandshaltern 16 befestigt. Die Hilfsrippen 4 liegen zweckmäßig auf der Oberseite des Reflektornetzes 2. Die Justierstücke 6 dienen zur Halterung der Spanndrähte 5, die jeweils an der Unterseite der Tragrippen 3 verankert sind. Die Wirkungsrichtung der Spanndrähte 5 muß eine quer zum Reflektornetz 2 gerichtete Komponente aufweisen, damit der zur Justierung der Hilfsrippen erforderliche, nach unten bzw. zur Rückseite des Reflektornetzes 2 hin gerichtete Zug resultiert. Als Spanndrähte 5 können beispielsweise Quarzfäden verwendet werden.

Eine mögliche Ausführungsform der in den Fig. 2a bis 2c nur schematisch angedeuteten Justierstücke 6 zeigt die Fig. 3. Dargestellt ist im Querschnitt ein Teil des Reflektornetzes 2, eine sich quer zur Zeichenebene erstreckende Hilfsrippe 4, die auf der Oberseite des Reflektornetzes 2 aufliegt, sowie das eigentliche Justierstück 6. Letzteres besteht aus einem fest mit einem Hohlrohr 9 verbundenen Teller 10, der an der Unterseite des Reflektornetzes 2 anliegt und beispielsweise über Nietverbindungen 17 mit der Hilfsrippe 4 verbunden ist. In dem Hohlrohr 9 ist ein axial verschiebbares, als Gleithülse 7 ausgebildetes Halterungsstück vorgesehen. Diese Gleithülse 7 weist an ihrer Außenfläche zwei einander gegenüberliegende, achsparallele Rillen 18 auf, in die zwei entsprechende, an der Innenseite des Hohlrohres 9 angebrachte Nocken 19 eingreifen. Im unteren Teil weist die Gleithülse 7 eine Gewindebohrung 20, zweckmäßig mit Drehsicherung, auf, die mit einem Gewindebolzen 8 korrespondiert, dessen Kopf 21 wiederum in einer entsprechenden Einsenkung des Tellers 10 gelagert ist. Bis auf ein geringes Spiel kann der Gewindebolzen 8 nicht in axialer Richtung bewegt werden, und zwar beispielsweise aufgrund eines unterhalb des Kopfes 21 eingelassenen Sperrstiftes 22. Eine Drehung des Gewindebolzens 8 führt ersichtlich dazu, daß die Gleithülse 7 in axialer Richtung auf- oder abbewegt wird. Dadurch werden die Spanndrähte 5, die am unteren Ende der Gleithülse 7 verankert sind, sowie das Reflektornetz 2 mit der darauf angebrachten Hilfsrippe 4 mehr oder weniger unter Spannung gesetzt. Die Hilfsrippen 4 können also an den Stellen, wo die Justierstücke 6 angreifen, mehr oder weniger nach unten, d.h. zur Reflektornetz-Rückseite hingezogen werden.

In Fig. 4 ist in stark schematisierter Weise ein Querschnitt durch drei im gefalteten Zustand befindliche Tragrippen 3 dargestellt. Das ebenfalls gefaltete Reflektornetz 2 trägt zwischen je zwei Tragrippen 3 jeweils eine Hilfsrippe 4 mit den zugehörigen Justierstücken 6. Letztere und damit die Hilfsrippen 4 sind mit Hilfe lösbarer und beim Wiedereinfalten der Antenne wiedereinsteck- bzw. rastbarer Halterungsbügel 11 an den Abstandshaltern 16 der Tragrippen 3 verankert. Diese Verankerung soll während der Start- und Transportphase aufrechterhalten werden. Dies hat den Vorteil, daß die Hilfsrippen 4 und Justierstücke 6 während dieser mit starken Erschütterungen und Belastungen verbundenen Phase eine definierte räumliche Lage einnehmen und die Justierstücke sich nicht im Reflektornetz verheddern können. Das Reflektornetz ist nur in den relativ schmalen Bereichen zwischen den Rippen frei und steht während der Startphase nur unter den Belastungen seiner Eigenmasse, im Gegensatz zum eingangs diskutierten Doppelnetzkonzept, wo das Reflektornetz während der Startbeschleunigungen noch von der Masse des Justiernetzes sowie der Spanndrähte und ihrer Justierelemente belastet wird.

In Fig. 5 sind zwei in sich einklappbare Tragrippen 13 im hochgeschwenkten bzw. gefalteten Zustand dargestellt, wobei die ebenfalls schematisch gezeigten justierbaren Abstandshalter 16 im entfalteten bzw. aufgeklappten Zustand eine parabolische Kontur nachbilden sollen. Hinsichtlich der nicht dargestellten, den Tragrippen 13 benachbarten und oberhalb bzw. unterhalb der Zeichenebene an dem Reflektornetz 2 befestigten Hilfsrippen muß natürlich dafür Sorge getragen werden, daß diese an den Faltungsstellen 23 des Reflektornetzes 2 die erforderliche Biegsamkeit aufweisen. Dazu können beispielsweise, wie in Fig. 6 dargestellt, an den entsprechenden Stellen der Hilfsrippen 14 Gelenkbereiche 12 vorgesehen sein, die entsprechend biegsam gestaltet sind. Dies kann bei aus faserverstärktem Kunststoff hergestellten Hilfsrippen 14 dadurch geschehen, daß die Gelenkbereiche 12 lediglich aus den Fasern ohne Zusatz von Kunstharz gebildet werden.

## Patentansprüche

1. Entfaltbarer Antennen-Netzreflektor mit einer Anzahl von an einem Trägerkörper (1) radial ausschwenkbar gelagerten, ein metallisches Reflektornetz (2) tragenden, starren Tragrippen (3) sowie im wesentlichen quer zu den Tragrippen (3) gezogenen, mit ihren einen Enden an diesen verankerten Spanndrähten (5), dadurch gekennzeichnet, daß zwischen den Tragrippen (3) in radialer Anordnung jeweils eine oder mehrere lediglich am Reflektornetz (2) befestigte Hilfsrippen (4) angebracht sind, an denen die Spanndrähte (5) mit ihren anderen Enden justierbar befestigt sind, wobei die Wirkungsrichtung der Spanndrähte (5) im entfalteten Zustand des Netzreflektors jeweils auch eine Querkomponente bezüglich der durch das Reflektornetz (2) aufgespannten Fläche aufweist.

2. Antennen-Netzreflektor nach Anspruch 1, dadurch gekennzeichnet, daß die Hilfsrippen (4) jeweils an mehreren, über ihre Länge verteilten Stellen mit besonderen Justierstücken (6) versehen sind, die jeweils senkrecht zum Reflektornetz (2) verschiebbare Halterungsstücke (7) für die Spanndrähte (5) aufweisen.

3. Antennen-Netzreflektor nach Anspruch 2, dadurch gekennzeichnet, daß die Halterungsstücke (7) mit Hilfe eines axialen Gewindebolzens (8) axial in einem Hohlrohr (9) verschiebbare Gleithülsen sind und das Hohlrohr (9) jeweils mit einem an der Rückseite des Reflektornetzes (2) anliegenden und an der Hilfsrippe (4) befestigten Teller (10) verbunden ist.

4. Antennen-Netzreflektor nach einem der vorhergehenden Ansprüche, dadurch gekennzeichnet, daß die Hilfsrippen (4) im gefalteten Zustand des Netzreflektors an den jeweils zu beiden Seiten benachbarten Tragrippen (3) mittels Halterungsbügeln (11) lösbar befestigt sind.

5. Antennen-Netzreflektor nach einem der vorhergehenden Ansprüche, dadurch gekennzeichnet, daß bei Verwendung ein- oder mehrfach in sich einklappbarer Tragrippen (13) die Hilfsrippen (14) biegsame Gelenkbereiche (12) aufweisen.

6. Antennen-Netzreflektor nach einem der vorhergehenden Ansprüche, dadurch gekennzeichnet, daß die Hilfsrippen (4, 14) aus faserverstärktem Kunststoff bestehen.

7. Antennen-Netzreflektor nach Anspruch 5 und 6, dadurch gekennzeichnet, daß die Gelenkbereiche (12) der aus faserverstärktem Kunststoff bestehenden Hilfsrippen (14) aus den Fasern (15) ohne Zusatz von Kunstharz gebildet werden.

8. Antennen-Netzreflektor nach Anspruch 7, dadurch gekennzeichnet, daß als Fasern (15) Aramid- oder Kohlefasern verwendet werden.

## Claims

1. Deployable mesh-reflector aerial with a plurality of rigid supporting ribs (3) mounted on a central support body (1) so as to be radially outwardly pivotable and carrying a metallic reflector mesh (2) as well as with tensioning wires (5) extending substantially transversely to the support ribs (3) and with one end anchored thereto, characterised in that between the supporting ribs (3) there are arranged in radial array one or several supporting ribs (4) each fastened only to the reflector mesh (2), to which the tension wires (5) are adjustably fastened with their other end, and wherein the direction of action of the tensioning wires (5), in the deployed state of the mesh-reflector, also has a transverse component each relative to the surface area covered by the mesh reflector (2).

2. A mesh-reflector aerial according to Claim 1, characterised in that the auxiliary ribs (4) are each provided at several positions distributed along their length with special adjusting members (6), each having retaining means (7) for the tensioning wires (5), said means being each displaceable perpendicularly relative to the reflector mesh (2).

3. A mesh-reflector aerial according to Claim 2, characterised in that the retaining means (7) are sling sleeves displaceable axially in a hollow tube (9) by means of an axial threaded bolt (8) and that the hollow tube (9) is connected with a dish (10) each fastened to the auxiliary rib (4) and bearing against the rear side of the mesh reflector (2).

4. A mesh-reflector aerial according to any one of the preceding Claims, characterised in that the auxiliary ribs (4), in the folded state of the mesh reflector, are releasably fastened by means of retaining brackets (11) to each of the supporting ribs (3) adjacent to them on either side.

5. A mesh-reflector aerial according to any one of the preceding Claims, characterised in that when using singly or multiply foldable supporting ribs (13), the auxiliary ribs (14) have flexible joint regions (12).

6. A mesh-reflector aerial according to any one of the preceding Claims, characterised in that the auxiliary ribs (4, 14) consist of fibre-reinforced plastic.

7. A mesh-reflector aerial according to Claim 5 and 6, characterised in that the joint regions (12) of the auxiliary ribs (14) made of fibre-reinforced plastic are formed of fibres (15) without addition of synthetic resin.

8. A mesh-reflector aerial according to Claim 7, characterised in that by way of fibres (15) Aramide or carbon fibres are employed.

## Revendications

1. Réflecteur d'antenne en treillis déployable, comprenant une pluralité de nervures de support (3) rigides qui sont montées sur un corps de support (1) de manière à pouvoir pivoter radialement et portent un treillis de réflecteur (2) métallique, et des fils de tension (5) tirés de façon sensiblement perpendiculaire aux nervures de support (3) et ancrés à une de leurs extrémités sur ces nervures, caractérisé par le fait qu'entre les nervures de support (3) sont disposées en un agencement radial une ou plusieurs nervures auxiliaires (4) qui sont fixées uniquement au treillis de réflecteur (2) et sur lesquelles l'autre extrémité des fils de tension (5) est fixée de manière ajustable, la direction d'action des fils de tension (5) présentant, à l'état déployé du réflecteur en treillis, aussi une composante transversale par rapport à la surface couverte par le treillis de réflecteur (2).

2. Réflecteur d'antenne en treillis selon la revendication 1, caractérisé par le fait que les nervures auxiliaires (4) sont pourvues à plusieurs emplacements, répartis sur leur longueur, de pièces d'ajustage (6) particulières qui comportent chacune des pièces de maintien (7), déplaçables perpendiculairement au treillis de réflecteur (2), pour les fils de tension (5).

3. Réflecteur d'antenne en treillis selon la revendication 2, caractérisé par le fait que les pièces de maintien (7) sont des douilles coulissantes déplaçables axialement dans un tube creux (9) à l'aide d'une tige filetée (8) axiale et chaque tube creux (9) est relié à un disque (10) qui est appliqué contre la face arrière du treillis de réflecteur (2) et fixé à la nervure auxiliaire (4).

4. Réflecteur d'antenne en treillis selon l'une des revendications précédentes, caractérisé par le fait qu'à l'état replié du réflecteur en treillis, les nervures auxiliaires (4) sont fixées de façon amovible au moyen d'étriers de maintien (11) aux nervures de support (3) adjacentes de part et d'autre.

5. Réflecteur d'antenne en treillis selon l'une des revendications précédentes, caractérisé par le fait qu'en cas d'utilisation de nervures de support (13) repliables une ou plusieurs fois sur elles- mêmes, les nervures auxiliaires (14) présentent des zones d'articulation (12) flexibles.

6. Réflecteur d'antenne en treillis selon l'une des revendications précédentes, caractérisé par le fait que les nervures auxiliaires (4, 14) sont en matière plastique renforcée par fibres.

7. Réflecteur d'antenne en treillis selon les revendications 5 et 6, caractérisé par le fait que les zones d'articulation (12) des nervures auxiliaires (14) formées de matière plastique renforcée par fibres sont constituées par les fibres (15) sans addition de résine synthétique.

8. Réflecteur d'antenne en treillis selon la revendication 7, caractérisé par le fait que l'on utilise comme fibres (15) des fibres d'aramide ou de carbone.
